# FASCICULE DE BREVET EUROPEEN

(11) **EP 0 161 965 B1**
(45) Date de publication et mention de la délivrance du brevet: **20.07.1988**
(21) Numéro de dépôt: 85400750.7
(22) Date de dépôt: 16.04.1985
(51) Int. Cl.: E04D 3/362, E04D 3/35, E04D 3/365

(54) **Toiture à double paroi profilée**
Profilierte doppelwändige Bedachung
Profiled double-skin roof

(30) Priorité: 17.04.1984 FR 8406055
(43) Date de publication de la demande: 21.11.1985
(73) Titulaire: BATIROC SA, F-54920 Villiers-la-Montagne (FR)
(72) Inventeur: Le Lan, Jean-Claude, F-57100 Thionville (FR)
(74) Mandataire: Bloch, Gérard

(56) Documents cités:
- EP-A- 0 015 213
- EP-A- 0 016 749
- DE-A- 1 484 127

## Description

La présente invention concerne la fabrication des toitures à double paroi profilée, c'est-à-dire comportant une paroi extérieure profilée et une paroi intérieure profilée parallèle à la précédente. En principe, entre ces parois est intercalé un isolant, généralement en mousse rigide.

Ces parois sont constituées par des éléments identiques se faisant suite et qui présentent, en section transversale, une forme telle que chacun d'eux s'accrochent à l'élément voisin par emboîtement d'un de ses bords longitudinaux au bord longitudinal dudit élément voisin, des éléments spéciaux assurant la jonction entre les éléments de paroi.

On connaît déjà des toitures à éléments accolés constitués par deux parois entre lesquelles est intercalé un isolant et qui s'accrochent aux parois de l'élément voisin par emboîtement. Mais ou bien, comme dans le DE-A-1 484127, la paroi extérieure et la paroi intérieure de chaque élément sont différentes, ou bien, comme dans EP-A-0 016 749, elles sont identiques mais leurs formes d'emboîtement assurant l'accrochage des parois ne permet pas une fabrication et une pose faciles des éléments successifs à accoler.

L'invention vise précisément à faciliter cette fabrication et cette pose en utilisant des parois extérieure et intérieure identiques, de formes de rives telles que chaque élément de paroi double peut être amené sur l'élément voisin par simple descente verticale.

A cet effet, l'invention a pour objet une toiture à double paroi profilée et isolant intercalé entre les deux parois, les éléments de paroi présentant en section transversale une forme telle que chacun d'eux s'accroche à l'élément voisin par emboîtement d'un de ses bords longitudinaux au bord longitudinal dudit élément voisin, chaque élément de la paroi extérieure possédant un bord longitudinal d'accrochage et un bord longitudinal opposé de profil tel qu'il peut être emboîté dans le profil du bord d'accrochage de l'élément adjacent et étant associé à un élément de la paroi intérieure, les deux éléments associés étant disposés l'un au-dessous de l'autre de façon que les bords d'accrochage des deux éléments associés fassent saillie par rapport à l'élément double constitué par les deux éléments (DE-A-1 484 127), caractérisé en ce que l'élément intérieur a la même forme que l'élément extérieur et est disposé au-dessous de celui-ci après avoir subi une rotation de 180° autour d'un axe vertical.

La fabrication de ces deux formes d'éléments profilés peut être opérée à partir d'une bobine de tôle de même largeur, sur la même machine avec le même outillage, la bobine étant simplement désaxée à l'entrée de la profileuse pour que le développé d'une partie d'extrémité de l'un des éléments se retrouve sur la rive opposée de l'élément de forme complémentaire.

A titre nullement limitatif on a représenté au dessin annexé un exemple de réalisation de l'invention, dessin sur lequel:
- la figure 1 est une vue schématique en coupe transversale d'un élément double de toiture, et
- la figure 2 est une vue à plus grande échelle éclatée des sections d'extrémité de deux éléments doubles dont l'un est en cours de pose sur l'autre.

Dans l'exemple représenté, la toiture est constituée d'éléments doubles constitués chacun d'un profilé extériéur 1 et d'un profilé intérieur 2, parallèles, entre lesquels est intercalé un isolant 3, généralement en mousse rigide.

Le profilé 2 a la forme que prendrait le profilé 1 si on le faisait tourner de 180° autour d'un axe vertical, c'est-à-dire que la rive gauche (sur la figure 1) ABCD du profiléê 1 a la forme de la rive droite A', B', C', D', du profilé 2, et la rive droite EF du profilé 1 a la forme de la rive gauche ET du profilé 2. Sur les deux rives sont prévus des profilés de fermeture 4, 5, en principe extrudés.

En bas de la figure 2, est représenté un élément double H' déjà posé, cet élément H' est composé d'un profilé extérieur 1' d'un profilé intérieur 2', d'un isolant intercalaire 3' et d'un profilé de fermeture 4'. La rive droite du profilé 1' présente une section droite EF recouvrant l'aile supérieure du profilé 4' alors que la rive droite du profilé 2' présente une section polygonale D', C', B', A' dont la partie D', C' recouvre l'aile inférieure du profilé et la section C', B', A' fait saillie au-delà de ce profilé 4'.

A la partie supérieure de la figure 2 est représenté un élément double H en cours de pose. Cet élément H est composé d'un profilé extérieur 1, d'un profilé intérieur 2, d'un isolant intercalaire 3, et d'un profilé de fermeture 4. La rive gauche du profilé 1 présente une section polygonale ABCD dont la partie CD recouvre l'aile supérieure du profilé 4 et la partie ABC fait saillie au-delà de ce profilé 4, alors que le profilé 2 présente une section droite E'F' recouvrant l'aile inférieure du profilé 4.

On voit que la pose de l'élément double H s'opère facilement par une descente verticale qui amène les deux profilés 4 et 4' appliqués dos à dos, la partie E'F' du profilé 2 venant reposer sur la partie C'B' du profilé 2' et la partie BC du profilé 1 venant reposer sur la partie EF du profilé 1'.

Les éléments doubles H, et H', sont ainsi bien accrochés l'un à l'autre et la continuité de l'isolant intermédiaire est assurée.

## Revendications

Toiture à double paroi (1, 2) profilée et isolant (3) intercalé entre les deux parois (1, 2), les éléments de paroi présentant en section transversale une forme telle que chacun d'eux s'accroche à l'élément voisin par emboîtement d'un de ses bords longitudinaux au bord longitudinal dudit élément voisin, chaque élément (1) de la paroi extérieure possédant un bord longitudinal d'accrochage (A-B-C) et un bord longitudinal opposé (E-F) de profil tel qu'il peut être emboîté dans le profil du bord d'accrochage de l'élément adjacent et étant associé à un élément (2) de la paroi intérieure les deux éléments associés (1, 2) étant disposés l'un au-dessous de l'autre de façon que les bords d'accrochage (ABC-A'B'C') des deux éléments associés fassent saillie par rapport à l'élément double (H) constitué par les deux éléments (1, 2), caractérisé en ce que l'élément intérieur a la même forme que l'élément extérieur et est disposé au-dessous de celui-ci après avoir subi une rotation de 180° autour d'un axe vertical.

## Patentansprüche

Dachbelag mit profilierter Doppelwand (1, 2) und Isoliermaterial (3), das zwischen den beiden Wänden (1, 2) eingelagert ist, wobei die Wandelemente im Querschnitt eine solche Form aufweisen, daß jedes von ihnen am benachbarten Element festgehakt ist mittels der Verfalzung von einer seiner Längskanten mit der Längskante des benachbarten Elementes, wobei jedes Element (1) der Außenwand eine Längskante zum Einhängen (A-B-C) und eine gegenüberliegende Längskante (E-F) mit einem solchen Profil aufweist, daß es in das Profil der Kante zum Einhängen des benachbarten Elementes eingepaßt werden kann, und einem Element (2) der Innenwand zugeordnet ist, wobei die beiden zugeordneten Elemente (1, 2) in der Weise untereinander angeordnet sind, daß die Kanten zum Einhängen (ABC - A'B'C') der beiden zugeordneten Elemente bezüglich des Doppelelementes (H) vorspringen, welches von den beiden Elementen (1, 2) gebildet wird,
dadurch gekennzeichnet,
daß das Innenelement die gleiche Form wie das Außenelement hat und unterhalb von diesem angeordnet wird, nachdem es eine Drehung von 180° um eine vertikale Achse ausgeführt hat.

## Claims

Roof with a double shaped wall (1, 2) and insulating substance (3) inserted between both walls (1, 2) the wall elements having in transverse section a shape such that each of them clings to the next element by interlocking of one of its longitudinal edge with the longitudinal edge of said next element, each element (1) of the outer wall having a clinging longitudinal edge (A-B-C) and on opposite longitudinal edge (E-F) having such a shape that it can be engaged with the profile of the clinging edge of the next element and being associated with an element (2) of the inner wall, both associated elements (1, 2) being disposed one underneath the other, in order that the clinging edges (ABC - A'-B'-C') of both associated elements project with respect to the double element (H) constituted by both elements (1, 2), characterized in that the inner element is of the same shape as the outer element and is disposed underneath the latter after having been submitted to a rotation of 180° about a vertical axis.
